# EUROPÄISCHE PATENTSCHRIFT

(11) **EP 0 421 072 B1**
(45) Veröffentlichungstag und Bekanntmachung des Hinweises auf die Patenterteilung: **29.09.1993**
(21) Anmeldenummer: 90114131.7
(22) Anmeldetag: 24.07.1990
(51) Int. Cl.: E04G 23/02

(54) **Injektionspacker zum Injizieren von Kunstharz in Betonrisse**
Injection packer for injecting synthetic resin into the cracks of concrete
Dispositif pour l'injection d'une résine synthétique dans des fissures dans le béton

(30) Priorität: 07.09.1989 DE 3929776; 28.10.1989 DE 3936040
(43) Veröffentlichungstag der Anmeldung: 10.04.1991
(73) Patentinhaber: fischerwerke Artur Fischer GmbH & Co. KG, D-72178 Waldachtal (DE)
(72) Erfinder: Haage, Manfred, D-7294 Dornstetten (DE); Haug, Willi, D-7290 Freudenstadt (DE); Biskop, Dieter, D-7894 Stühlingen (DE)

(56) Entgegenhaltungen:
- DE-A- 3 203 871
- DE-U- 8 523 152
- DE-U- 8 700 534
- US-A- 3 572 956

## Beschreibung

Die Erfindung betrifft einen Injektionspacker zum Injizieren von Kunstharz in Betonrisse gemäß der Gattung des Anspruches 1.

Aus der DE-A-32 03 871 ist ein Injektionspacker bekannt, der aus einer Kunststoffhülse mit einer sich zum vorderen Stirnende hin verjüngenden Mantelfläche besteht und einen an das hintere Stirnende ansetzbaren Spritznippel aufweist. Mittels seiner sich verjüngenden Mantelfläche läßt sich dieser bekannte Injektionspacker im Bohrloch verkeilen, wobei dadurch beträchtliche Spreizkräfte auftreten. Wird dieser bekannte Injektionspacker in ein stark geneigtes Bohrloch eingeschlagen, so können die hohen Spreizkräfte dazu führen, daß vom Betonmauerwerk Teile abplatzen.

Injektionspacker werden häufig in Bohrungen eingeschlagen, die unter einem Winkel von 45 Grad in ein zu sanierendes Betonteil eingebracht worden sind. Die Bohrung wird dabei so tief in den Beton gebohrt, daß die mit Kunstharz auszuspritzenden Risse von der Bohrung geschnitten werden. Das Epoxydharz kann mit einem Druck von 100 bar bis 150 bar durch den Injektionspacker und durch die weiterführende Bohrung in den zu sanierenden Riß gepreßt werden.

Zur Verbesserung der Abdichtung ist aus der DE-U-85 23 152 ein Injektionspacker bekannt, der als Dübelelement ausgebildet ist. Als Spreizelement dient ein harter, mit dem Injektionskanal und dem Spritznippel ausgestatteter Kunststoffkörper, der in eine aus weichem Material bestehende Aufweithülse eingetrieben wird. Die Anwendung des bekannten Injektionspackers erfolgt in der Weise, daß die Aufweithülse in das vorbereitete Bohrloch eingesetzt und danach der harte Kunststoffkörper in die Hülse eingeschlagen wird. Zur Erzeugung von radialen Spreizkräften zur Verankerung des Injektionspackers im Bohrloch ist die Innenbohrung der weichen Hülse konisch ausgebildet und im vorderen Bereich im Durchmesser erheblich kleiner als der Außendurchmesser des Kunststoffkörpers. Damit beruht auch bei diesem Injektionspacker die Verankerung im Bohrloch auf einer hohe Spreizdruckkräfte verursachenden Verkeilung, die beim Einschlagen des bekannten Injektionspackers in ein stark geneigtes Bohrloch zu Mauerwerks-Abplatzungen führen kann. Des weiteren erfordert der Spreizvorgang eine umständliche Handhabung mit einem zweiteiligen Element.

Der Erfindung liegt die Aufgabe zugrunde, einen einteiligen Injektionspacker zu schaffen, der auch in geneigte Bohrlöcher problemlos einsetzbar ist und sowohl hohe Haltewerte als auch eine gute Abdichtfunktion aufweist.

Die Lösung dieser Aufgabe wird bei einem Injektionspacker der eingangs genannten Gattung durch die im Anspruch 1 angegebenen Merkmale erreicht. Durch die Verwendung einer formschlüssig am vorderen Ende des Kunststoffkörpers angeordneten und mit einem Teilstück verlängerten Dichtmanschette wird erreicht, daß die Halterung und Abdichtung des Injektionspackers in der Bohrlochtiefe stattfindet. Da die Halterung des Injektionspackers außerdem nicht über eine Verkeilung, sondern nur durch erhöhte Reibung erfolgt, ist die Gefahr des Abplatzens von Betonteilen deutlich verringert. Durch die fest auf dem Kunststoffkörper aufgebrachte Dichtmanschette ist zum Setzen des Injektionspackers lediglich dessen Eintreiben in das Bohrloch erforderlich. Die aus weicherem Material als der Kunststoffkörper bestehende Dichtmanschette ist insbesondere im verlängerten Teilstück der Dichtmanschette derart flexibel und elastisch, daß auch bei unrunden Bohrlöchern eine optimale Abdichtung und gleichmäßige Verteilung der Spreizkräfte erzielt wird. Aufgrund der durchmessergleichen Fortsetzung des Injektionskanals auf das verlängerte Teilstück der Dichtmanschette wird vermieden, daß auf die Stirnseite des Kunststoffkörpers ein die Verbindung zwischen Kunststoffkörper und Dichtmanschette zusätzlich beeinträchtigender Spritzdruck wirkt. Der im Injektionskanal des verlängerten Teilstückes der Dichtmanschette wirkende Spritzdruck erzeugt eine radiale Deformation, die sich in eine höhere Reibungskraft der Dichtmanschette im Bohrloch umsetzt.

Der Kunststoffkörper, auf dem die Dichtmanschette angeordnet ist, besteht aus einem wesentlich härteren Material, vorzugsweise aus glasfaserverstärktem Polyamid. Dieses harte Material hat den Vorteil; daß der Injektionspacker problemlos in das Bohrloch eingeschlagen und nach dem Ausspritzvorgang das an der Bohrlochöffnung überstehende Teil des Injektionspackers mit einem Hammer oder dgl. abgeschlagen werden kann.

Die Dichtmanschette kann in ansich bekannter Weise hintereinanderliegende Bunde besitzen, die jeweils zum vorderen Ende hin konische Ringflächen aufweisen, so daß der Injektionspacker leichter in ein Bohrloch einschlagbar ist. Vorzugsweise verjüngt sich die gesamte Dichtmanschette zum vorderen Ende hin, wobei ihr maximaler Außendurchmesser selbstverständlich größer ist als der Bohrlochdurchmesser des zugehörigen Bohrloches, damit der Injektionspacker dicht im Bohrloch verspannt wird.

Die aus weichem Material hergestellte Dichtmanschette umgreift Ringbunde des Kunststoffkörpers, die sich zu dessen vorderen Ende hin erweitern. Dies hat den großen Vorteil, daß eine Axialverschiebung des Kunststoffkörpers in Richtung Bohrlochöffnung im Bereich der Ringbunde einen Spreizdruck erzeugt, der im wesentlichen radial auf die Dichtmanschette wirkt und diese somit noch stärker gegen die Bohrlochwandung preßt.

Vorzugsweise besitzen die Ringbunde kegelstumpfförmige Mantelflächen, die formschlüssig von der Dichtmanschette umgriffen sind. Jeder der Ringbunde wirkt somit wie ein Spreizkörper, der die Dichtmanschette bei axialer Verschiebung aufweitet. Durch den hohen Spritzdruck im zu sanierenden Bereich des Bohrlochs kann eine axial in Richtung Bohrlochöffnung ausgerichtete Kraftkomponente am Kunststoffkörper angreifen. Diese Kraftkomponente erzeugt im Bereich der kegelstumpfförmigen bzw. konischen Mantelflächen der Ringbunde eine radiale Kraftkomponente, die ein dichtes Verpressen der Dichtmanschette im Bohrloch begünstigt.

Versuche haben gezeigt, daß ein Teil der außen an der Dichtmanschette vorgesehenen Ringbunde einen größeren Durchmesser aufweisen können als der Schaft des Kunststoffkörpers, der an den Bohrlochdurchmesser angepaßt ist. Die im Durchmesser vergrößert ausgebildeten elastischen Ringbunde gewährleisten eine stabile mechanische Verbindung zwischen Dichtmanschette und Bohrlochwandung, die auch bei hohen Drücken ihre Dichtfunktion nicht verliert.

Die Dichtmanschette wird vorzugsweise im Zweikomponenten-Spritzgu ßverfahren auf den zunächst hergestellten Kunststoffkörper aufgespritzt, wobei am Kunststoffkörper im Bereich der Dichtmanschette Profilierungen ausgebildet sind, die eine formschlüssige Verbindung zwischen Dichtmanschette und Kunststoffkörper bewirken. Diese formschlüssige Verbindung ist wegen der hohen Druckkräfte, die beim Injektionsvorgang auftreten, sehr vorteilhaft, da dadurch eine äußerst stabile machanische Verbindung zwischen Kunststoffkörper und Dichtmanschette gewährleistet wird.

Die Erfindung wird nachfolgend anhand der Zeichnung nähers erläutert:

Es zeigen:
- Figur 1: einen Injektionspacker mit Dichtmanschette,
- Figur 2: den in ein geneigtes Bohrloch eingesetzten Injektionspacker gemäß Figur 1 und
- Figur 3: eine weitere Ausführungsform des Injektionspackers.

Der in Figur 1 dargestellte Injektionspacker besteht aus einem Kunststoffkörper 1 mit Spritznippel 2 und einer Dichtmanschette 3, die am vorderen Ende des Kunststoffteils 1 aufgespritzt ist. Das Kunststoffteil 1 besteht aus glasfaserverstärktem Polyamid, während die Dichtmanschette 3 aus einem weicheren Kunststoffmaterial, beispielsweise Polyurethan oder Polyäthylen hergestellt ist.

Der Spritznippel 2 führt zu einem Injektionskanal 4, der den gesamten Injektionspacker axial durchläuft. Ein Teil des Injektionskanals 4 wird von einem Durchgangskanal 5 der Dichtmanschette 3 gebildet.

Die Dichtmanschette 3 besitzt mehrere hintereinander angeordnete Ringbunde 6, die im Längsschnitt als Verzahnung dargestellt sind. Die Ringbunde 6 sind kegelstumpfförmig ausgebildet, wobei ihr Durchmesser sich zum vorderen Ende hin verjüngt. Außerdem verjüngt sich die Dichtmanschette 3 insgesamt zum vorderen Ende 7, so daß auch der Durchmesser der einzelnen Ringbunde 6 zum vorderen Ende 7 hin abnimmt. Durch diesen in etwa keilförmigen Verlauf der Dichtmanschette 3 wird erreicht, daß sich die Dichtmanschette 3 im Bohrloch 8 (Figur 2) fest verpreßt und den Injektionspacker abdichtend verankert. Dabei ist es wichtig, daß die Dichtmanschette 3 und der Kunststoffkörper 1 fest miteinander verbunden sind, weshalb am Kunststoffkörper 1 im Bereich der Dichtmanschette 3 eine Profilierung 9 vorgesehen ist, die eine formschlüssige Verbindung zur Dichtmanschette 3 herstellt. Die Dichtmanschette 3 wird im Zweikomponenten-Spritzgußverfahren auf den Kunststoffkörper 1 aufgespritzt, wo durch eine optimale Verbindung zum Kunststoffkörper 1 erhalten wird.

In Figur 2 ist der in ein Bohrloch 8 eingeschlagene Injektionspacker dargestellt. Das Bohrloch 8 schneidet einen mit Kunstharz auszuspritzenden Riß 10, der an der Wandoberfläche des Betonmauerwerks 11 mit einer Abdichtung 12 versehen ist. Über den Spritznippel 2 kann mittels einer an sich bekannten Hochdruckpresse Epoxydharz durch den Injektionspacker in das Bohrloch 8 und weiter in den Riß 10 eingespritzt werden. Der Spritzdruck kann dabei im Bereich von 100 bar bis 150 bar und auch höher liegen.

Bei dem Ausführungsbeispiel nach Figur 3 besitzt der Kunststoffkörper 1 in dem Bereich, der in die Dichtmanschette 3 eindringt, mehrere hintereinander angeordnete Ringbunde 20, an denen entsprechend konisch ausgebildete Innenflächen 21 der Dichtmanschette 3 anliegen. Um eine formschlüssige Verbindung zwischen Dichtmanschette 3 und Kunststoffkörper 1 zu erhalten, wird die Dichtmanschette 3 im Zweikomponenten Spritzgußverfahren auf den Kunststoffkörper 1 aufgespritzt. Zwei Ringbunde 61, 62 der Dichtmanschette 3 weisen bei diesem Ausführungsbeispiel einen etwas größeren Durchmesser auf als der gerade Schaft S des Kunststoffkörpers 1.

## Patentansprüche

1. Injektionspacker zum Injizieren von Kunstharz in Betonrisse, bestehend aus einem langgestreckten Kunststoffkörper mit in Längsrichtung durchgehend verlaufendem Injektionskanal und einem an seinem hinteren Ende zum Injektionskanal führenden Spritznippel sowie einer den Kunststoffkörper umgreifenden Dichtmanschette aus weicherem Material als der Kunststoffkörper, wobei die Dichtmanschette (3) am vorderen Ende des Kunststoffkörpers (1) angeordnet ist, **dadurch gekennzeichnet**, daß das hintere Teilstück der Dichtmanschette (3) den Kunststoffkörper (1) formschlüssing umgreift, und daß das vordere Teilstück der Dichtmanschette (3) über den Kunststoffkörper (1) hinaus verlängert ist und einen an den Injektionskanal (4) des Kunststoffkörpers sich anschließenden axialen Durchgangskanal (5) gleichen Durchmessers als der Injektionskanal (4) des Kunststoffkörpers (1) aufweist.

2. Injektionspacker nach Anspruch 1, **dadurch gekennzeichnet**, daß die Dichtmanschette (3) über ihre Länge verteilt angeordnete überstehende Ringbunde (6) hat, die jeweils kegelstumpfförmige Mantelflächen haben.

3. Injektionspacker nach Anspruch 1, **dadurch gekennzeichnet**, daß die Dichtmanschette (3) sich zum vorderen Ende (7) des Injektionspackers verjüngt.

4. Injektionspacker nach Anspruch 1, **dadurch gekennzeichnet**, daß der Kunststoffkörper (1) an dem in die Dichtmanschette (3) eingreifenden Teilstück mehrere hintereinander angeordnete Ringbunde (20) hat, deren Durchmesser sich zum vorderen Ende (7) des Kunststoffkörpers (1) erweitern.

5. Injektionspacker nach Anspruch 4, **dadurch gekennzeichnet**, daß die Ringbunde (20) kegelstumpfförmige Mantelflächen haben.

6. Injektionspacker nach Anspruch 5, **dadurch gekennzeichnet**, daß die Dichtmanschette (3) mit konisch ausgebildeten Innenflächen (21) die kegelstumpfförmigen Mantelflächen (20) umgreift.

7. Injektionspacker nach Anspruch 1, **dadurch gekennzeichnet**, daß die Dichtmanschette (3) den angrenzenden Schaft (S) des Kunststoffkörpers (1) mit wenigstens einem äußeren Ringbund (61, 62) radial überragt.

8. Injektionspacker nach Anspruch 1, **dadurch gekennzeichnet**, daß die Dichtmanschette (3) als Polyäthylen oder Polyurethan und der Kunststoffkörper (1) aus glasfaserverstärktem Polyamid besteht.

9. Verfahren zur Herstellung des Injektionspackers nach Anspruch 1, **dadurch** **gekennzeichnet**, daß im Zweikomponenten-Spritzgußverfahren zunächst der Kunststoffkörper (1) hergestellt wird, und daß dann die Dichtmanschette (3) auf den Kunststoffkörper (1) aufgespritzt wird.

## Claims

1. Injection introducer for injecting synthetic resin into cracks in concrete, consisting of an elongate plastics body with an injection channel that passes through it in a longitudinal direction, an injection nipple leading at the rear end of the plastics body to the injection channel, and a sealing cuff, made of a softer material than the plastics body, that is fitted around the plastics body, the sealing cuff (3) being arranged at the front end of the plastics body (1), characterised in that the rear region of the sealing cuff (3) is fitted in positive inter-engagement around the plastics body (1), and that the front end region of the sealing cuff (3) projects beyond the plastics body (1) and has an axial through channel (5) adjoining the injection channel (4) of the plastics body (1) that is of the same diameter as the injection channel (4) of the plastics body (1).

2. Injection introducer according to claim 1, characterised in that the sealing cuff (3) has, distributed over its length, projecting annular shoulders (6), each having a truncated-cone-shaped surface.

3. Injection introducer according to claim 1, characterised in that the sealing cuff (3) tapers towards the front end (7) of the injection introducer.

4. Injection introducer according to claim 1, characterised in that the portion of the plastics body (1) that inter-engages the sealing cuff (3) has a plurality of annular shoulders (20), arranged one behind the other, which widen in diameter towards the front end (7) of the plastics body (1).

5. Injection introducer according to claim 4, characterised in that each of the annular shoulders (20) has a truncated-cone-shaped surface.

6. Injection introducer according to claim 5, characterised in that the sealing cuff (3) has conical inside surfaces (21) that fit around the truncated-cone-shaped surfaces (20).

7. Injection introducer according to claim 1, characterised in that the sealing cuff (3) projects radially beyond the adjoining shaft (S) of the plastics body (1) by at least one outer annular shoulder (61; 62).

8. Injection introducer according to claim 1, characterised in that the sealing cuff (3) is of polyethylene or polyurethane and the plastics body (1) is of glass-fibre-reinforced polyamide.

9. Process for the manufacture of an injection introducer according to claim 1, characterised in that using the two-component injection moulding process first of all the plastics body (1) is produced and then the sealing cuff (3) is injection-moulded onto the plastics body (1).

## Revendications

1. Dispositif d'injection pour injecter de la résine synthétique dans des fissures du béton, comprenant un corps en matière plastique de forme allongée, présentant un canal d'injection qui le traverse de part en part en direction longitudinale, et portant à son extrémité arrière un raccord d'injection menant au canal d'injection, ainsi qu'une manchette d'étanchéité entourant le corps en matière plastique et faite d'un matériau plus souple que ce corps, la manchette d'étanchéité (3) étant disposée sur l'extrémité avant du corps (1) en matière plastique, caractérisé en ce que la partie arrière de la manchette (3) entoure le corps (11) à complémentarité de formes et que la partie avant de la manchette (3) est prolongée au-delà du corps (1) et présente un canal de passage axial (5) qui se raccorde au canal d'injection (4) du corps en matière plastique et possède le même diamètre que le canal d'injection (4) du corps (1).

2. Dispositif d'injection selon la revendication 1, caractérisé en ce que la manchette d'étanchéité (3) comporte des collets annulaires (6) saillants, répartis sur la longueur de la manchette et possédant des surfaces latérales tronconiques.

3. Dispositif d'injection selon la revendication 1, caractérisé en ce que la manchette d'étanchéité (3) se rétrécit vers l'extrémité avant (7) du dispositif d'injection.

4. Dispositif d'injection selon la revendication 1, caractérisé en ce que le corps (1) en matière plastique possède, sur sa partie pénétrant dans la manchette d'étanchéité (3), plusieurs collets annulaires (20) disposés les uns derrière les autres et dont le diamètre augmente vers l'extrémité avant (7) du corps (1).

5. Dispositif d'injection selon la revendication 4, caractérisé en ce que les collets annulaires (20) possèdent des surfaces latérales tronconiques.

6. Dispositif d'injection selon la revendication 5, caractérisé en ce que la manchette d'étanchéité (3) entoure les surfaces latérales tronconiques (20) par des surfaces intérieures (21) de forme conique.

7. Dispositif d'injection selon la revendication 1, caractérisé en ce que la manchette d'étanchéité (3) fait radialement saillie, par rapport à la tige (S) adjacente du corps (1), par au moins un collet annulaire extérieur (61, 62).

8. Dispositif d'injection selon la revendication 1, caractérisé en ce que la manchette d'étanchéité (3) est faite de polyéthylène ou de polyuréthanne et le corps (1) est en polyamide armé de fibre de verre.

9. Procédé pour fabriquer le dispositif d'injection selon la revendication 1, caractérisé en ce que, selon un procédé de moulage par injection à deux composants, on produit d'abord le corps (1) en matière plastique et on moule ensuite la manchette d'étanchéité (3) sur ce corps (1).
